# EUROPÄISCHE PATENTSCHRIFT

(11) **EP 0 224 798 B1**
(45) Veröffentlichungstag und Bekanntmachung des Hinweises auf die Patenterteilung: **24.05.1989**
(21) Anmeldenummer: 86116026.5
(22) Anmeldetag: 19.11.1986
(51) Int. Cl.: C11B 7/00, C11D 1/66

(54) **Verwendung von Alkylglycosiden zur Trennung von Fettsäureestergemischen**
Use of alkyl glycosides in the separation of fatty acid ester mixtures
Utilisation d'alkylglycosides dans la séparation de mélanges d'esters d'acides gras

(30) Priorität: 29.11.1985 DE 3542226
(43) Veröffentlichungstag der Anmeldung: 10.06.1987
(73) Patentinhaber: Henkel Kommanditgesellschaft auf Aktien, 40191 Düsseldorf (DE)
(72) Erfinder: Schuh, Richard, D-5657 Haan (DE); Biermann, Manfred, Dr., D-4330 Mülheim (DE); Struve, Alfred, Dr., D-4010 Hilden (DE)

(56) Entgegenhaltungen:
- DE-B- 1 267 367
- GB-A- 472 086
- CHEMICAL ABSTRACTS, Band 100, Nr. 20, Mai 1984, Seite 114, Zusammenfassung Nr. 158592n, Columbus, Ohio, US; & JP-A-58 222 195 (PROCTER AND GAMBLE CO.) 23-12-1983
- CHEMICAL ABSTRACTS, Band 100, Nr. 20, Mai 1984, Seite 109, Zusammenfassung Nr. 123162v, Columbus, Ohio, US; & JP-A-58 198 423 (NIPPON OILS AND FATS CO., LTD) 18-11-1983

## Beschreibung

Die Erfindung betrifft Trennungen von in Fetten und Ölen vorkommenden Fettsäureestergemischen nach dem an sich bekannten Umnetzverfahren unter Verwendung alkylglycosidhaltiger wässriger Netzmittellösungen.

Natürliche Fette und Öle unterscheiden sich in Kettenlänge und Sättigungsgrad ihrer Fettsäureesterkomponenten und damit auch in ihren physikalischen Eigenschaften. So liegen die Schmelzpunkte gesättigter Fettsäureester oberhalb Raumtemperatur, während ungesättigte Fettsäureester bei Raumtemperatur flüssig sind. Die Trennung von Fetten in feste und flüssige Komponenten stellt eine Auftrennung in stärker gesättigte und stärker ungesättigte Anteile dar.

Eine Trennung in feste und flüssige Bestandteile kann in vorteilhafter Weise durch das sogenannte Umnetzverfahren, eine Trennung in Gegenwart wäßriger netzmittelhaftiger Lösungen erreicht werden, wobei die festen Anteile durch Benetzung von der wäßrigen Phase aufgenommen werden.

In den Patentschriften DE-PS 977 544, DE-PS 2 053 257 und US 1 326 049 werden Verfahren zur Trennung von Fettsäure- und Fettsäureestergemischen, insbesondere Triglyceridgemischen, in Bestandteile verschiedener Schmelzpunkte mit Hilfe wässriger Netzmittellösungen beschrieben. Diese Netzmittellösungen enthalten beispielsweise Fettalkoholsulfate oder Alkylbenzolsulfonate. Bei Fettsäuretrennungen haben sich Fettalkoholsulfate mit 10 bis 12 Kohlenstoffatomen in der Kette besonders bewährt.

Aus der JP 57/197 sind Gemische aus Fettalkoholsulfat und Sorbitanfettsäureestern als Netzmittel zur Fettsäure-und Fettrennung in feste und flüssige Bestandteile bekannt. In den Referaten von Chemical Abstracts CA 100. 123 162v und CA 96, 144 899e werden Umnetzungen von Fetten unter Verwendung von Netzmitteln enthaltend Sucrose-Fettsäureester beziehungsweise Gemische aus Sorbitan-oder Polyoxyethylensorbitanfettsäureestern und Fettsäuresalzen beschrieben. Als nachteilig erweist sich jedoch bei Verwendung von Sorbitanfettsäureestem die Tatsache, daß Sorbitanfettsäureester in alkalischen Medien, insbesondere bei höheren Temperaturen, der Hydrolyse unterliegen können.

Die Aufgabe der Erfindung bestand in der Bereitstellung von Netzmittellösungen, die gleich gute Trenneffekte von Fetten und Ölen in feste und flüssige Bestandteile wie Netzmittellösungen des Standes der Technik zeigen, die jedoch hydrolysestabile Substanzen enthalten, die aus nachwachsenden Rohstoffen hergestellt werden.

Überraschenderweise hat sich jetzt gezeigt, daß Alkylglycosidhaltige, wässrige Netzmittellösungen besonders geeignet sind, die erfindungsgemäße Aufgabe zu lösen, obwohl an sich Alkylglycoside und ihre Netzmitteleigenschaften seit Jahren bekannt sind.

Gegenstand der Erfindung ist dementsprechend die Verwendung von Alkylglycosiden mit bis zu 24 C-Atomen in der Alkylkette als Netzmittel in wässrigen Netzmittellösungen zur Trennung von Fettsäureestergemischen in feste und flüssige Bestandteile nach dem an sich bekannten Umnetzverfahren.

Alkylglycosid-hahige Netzmittellösungen besitzen gegenüber Netzmittellösungen aus dem Stand der Technik den großen Vorteil, daß sie hydrolysestabil sind und daß die in diesen enthaltenen Alkylglycoside eine bekannte, aus nachwachsenden Rohstoffen nach gängigen Methoden der organischen Synthese herstellbare Substanzklasse darstellen. In diesem Zusammenhang wird auf die US-Patentschriften 3 839 318, 3 707 535 und 3 547828, die deutschen Offenlegungsschriften 30 01 064, 20 36 472, 19 43 689 und 19 05 523 sowie auf die europäische Patentanmeldung 77 167 verwiesen. Die erfindungsgemäß eingesetzten Alkylglycoside leiten sich insbesondere von Fettalkoholen und Zuckern ab. Bevorzugt werden Alkylglycoside mit einem Ce-, Ce-, C₁₀-, C₁₂-, C₁₄-, Cₗe- und/oder C₁₈-Alkylrest, der geradkettig oder verzweigt, gesättigt aber auch einfach oder mehrfach olefinisch ungesättigt sein und beispielsweise bis zu 3 Doppelbindungen aufweisen kann, oder Mischungen derartiger Verbindungen. Besonders geeignet sind Alkylglycoside deren Alkyl- oder Alkenylrest 10 bis 16 C-Atome enthält. Bezüglich des Saccharidrestes der Alkylglycoside gilt, daß sich sowohl Alkylmonoglycoside, bei denen ein cyclischer Zuckerrest an den Alkohol gebunden ist, eignen, aber auch Oligomere mit vorzugsweise bis zu 8, insbesondere bis zu 3 glycosidisch gebundenen Zuckerresten, beispielsweise Glucose- oder Maftoseresten. Dabei ist die Anzahl der Zuckerreste ein statistischer Mittelwert, dem die bei diesen Verbindungen übliche Verteilung zugrunde liegt. Alkylglycoside auf der Basis von C1₂- bis G4-Fettalkoholen und mit bis zu 2,5 Glycosidresten können besonders geeignet sein.

Die Wirkung der alkylglycosidhaltigen wässrigen Netzmittellösungen wird verbessert, wenn sie nichtoberflächenaktive, gegenüber den Ausgangsstoffen inerte Elektrolyte enthalten. Hierzu gehören beispielsweise die wasserlöslichen Chloride, Sulfate und Nitrate von 1- bis 3-wehrwertigen Metallen, vorzugsweise der Alkali-, Erdalkali- und Erdmetalle. Insbesondere haben sich Zu sätze von Natriumsulfat und/oder Magnesiumsulfat bewährt. Im Zusammenhang mit der vorliegenden Erfindung sind unter alkylglycosidhaltigen, wässrigen Netzmittellösungen bevorzugt elektrolythaltige alkylglycosidhaltige wässrige Netzmittellösungen zu verstehen.

Darüber hinaus kann die Wirkung der alkylglycosidhaltigen wässrigen Netzmittellösungen durch einen Zusatz an ungesättigten natürlichen Fettsäuresalzen mit mehr als 14 C-Atomen, vorzugsweise mit 16 bis 20 C-Atomen verbessert werden. Insbesondere haben sich ungesättigte natürliche Fettsäuren in Form ihrer Alkali- und/oder Erdalkalisalze, beispielsweise Kaliumoleat, bewährt.

Die erfindungsgemäßen alkylglycosidhaltigen wässrigen Netzmittellösungen enthalten bevorzugt 0,5 bis 3 Gewichtsprozent Alkylglycoside, 1 bis 20 Gewichtsprozent anorganische Elektrolyte und 0 bis 2 Gewichtsprozent ungesättigte natürliche Fettsäuresalze, besonders bevorzugt etwa 1 Gewichtsprozent Alkylglycoside, 2 bis etwa 10 Gewichtsprozent anorganische Elektrolyte und 0 bis 1,5 Gewichtsprozent ungesättigte natürliche Fettsäuresalze.

Zweckmäßigerweise werden die erfindungsgemäßen alkylglycosidhaltigen wässrigen Netzmittellösungen in solchen Mengen eingesetzt, daß pro 100 g Fett und/oder Öl, 50 bis 500 g, vorzugsweise 50 bis 200 g Netzmittellösung vorhanden sind.

Fette und Öle, die mit den erfindungsgemäßen alkylglycosidhaltigen wässrigen Netzmittellösungen in feste und flüssige Bestandteile getrennt werden können, sind Fettsäureestergemische pflanzlichen, tierischen und/oder synthetischen Ursprungs.

Zu den Fettsäureestergemischen pflanzlichen Ursprungs gehören beispielsweise Kokos-, Palmkern-und Sheafett, Palm-, Baumwollsaat-, Oliven-, Soja-, Erdnuß-, Lein-, Raps- und Rizinusöl. Fettsäureestergemische tierischen Ursprungs sind beispielsweise Butter, Hühner- und Gänsefett, Schweineschmalz, Hammel- und Rindertalg, Nieren- und Knochenfette sowie die große Zahl der verschiedenen Fischöle, Trane, Walöle wie beispielsweise Menhaden-, Herings- und Spermöl und Lebertrane. Weiterhin eignen sich auch synthetische Fettsäureestergemische, die aus den obengenannten pflanzlichen und/oder tierischen Fettsäureestergemischen durch Umesterung erhalten werden. Fettsäureestergemische, von denen gesättigte Triglyceridanteile abgetrennt worden sind, sind ebenfalls geeignet.

Die Trennung von Fettsäureestergemischen erfolgt nach dem an sich bekannten Umnetzverfahren - siehe hierzu beispielsweise die eingangs zitierte Literatur - durch Überführen der zu trennenden Ausgangsstoffe in eine Dispersion flüssiger und fester Partikel in wässriger alkylglycosidhaltiger Netzmittellösung, Trennen dieser Dispersion in 2 Phasen verschiedener spezifischer Gewichte und Trennen der festen Fettsäureesterbestandteile aus der wässrigen alkylglycosidhaltigen Netzmittellösung. Zur Herstellung von Dispersionen flüssiger und fester Komponenten in wässrigen alkylglycosidhaltigen Netzmittellösungen setzt man zweckmäßigerweise breiige Gemische aus kristallinen und flüssigen Anteilen ein. Da der erzielbare Trenneffekt in feste und flüssige Bestandteile u.a. von der Beschaffenheit der Festanteilkristalle abhängt, empfiehlt es sich, die Ausgangsgemische vollständig aufzuschmelzen und anschließend langsam auf die Temperatur abzukühlen, bei der die Festanteile auskristallisieren und anschließend die Netzmittellösung zugegeben werden soll.

Die wässrige Netzmittellösung benetzt die festen Komponenten, trennt sie damit von den flüssigen Fettsäureesteranteilen und suspendiert sie in der wässrigen Phase. Die flüssigen Fettsäureesterbestandteile werden unter der Wirkung der alkylglycosidhaltigen Lösung in der wässrigen Phase emulgiert. Die Trennung der Dispersion in eine Flüssigphase mit geringerem spezifischen Gewicht, die die flüssigen Fettsäureesterbestandteile enthält, und in eine Wasserphase mit höherem spezifischem Gewicht, die die festen Fettsäureesterkomponenten enthält, erfolgt in üblichen Einrichtungen zur Trennung mehrerer flüssiger Phasen nach ihren spezifischen Gewichten, beispielsweise in Scheidekästen, Zentrifugen, Tellerseperatoren oder Hydrocyclonen.

Die in der Wasserphase suspendierten festen Fettsäureesterbestandteile werden in vorteilhafter Weise von der Netzmittellösung abgetrennt, indem die Suspension auf Temperaturen oberhalb des Schmelzpunktes der festen Fettsäureesterbestandteile erhitzt wird und die beiden entstehenden flüssigen Phasen in an sich bekannter Weise, beispielsweise durch Abscheider oder Zentrifugen, voneinander getrennt werden. Die anfallende wäßrige Phase, die das in den Festanteilen enthaltene Netzmittel enthält, wird in das Verfahren zurückgeführt. Gewünschtenfalls können die festen Fettsäureesterbestandteile noch einmal mit Wasser zur vollständigen Entfernung des Netzmittels gewaschen werden.

### Beispiele

Folgende Alkylglycoside wurden in wässrigen Netzmittellösungen eingesetzt:
Alkylglycosid A: Ein C₁₂/C₁₄-Alkyloligoglucosid (Oligomerisierungsgrad 1,5), desssen Alkylreste sich von einem n-DodecanoUn-Tetradecanolgemisch im Gewichtsverhältnis 70 : 30 ableiten.
Alkylglycosid B: Ein C₁₂/C₁₄-Alkyloligoglucosid (Oligomerisierungsgrad 2,2), dessen Alkylreste sich von einem n-DodecanoVn-Tetradecanolgemisch im Verhältnis 70 : 30 ableiten.

### Beispiel 1

### Trennung von Palmöl (Verseifungszahl VZ = ₁₉₈,₄; Säurezahl SZ = 6,0; Jodzahl JZ = 55,8).

150 g Palmöl wurden bei etwa 40 _{°}C aufgeschmolzen und unter Rühren bei 20 °C über 3 Tage zur Kristallisation gebracht. Zu dem erhaltenen breiigen Gemisch aus flüssigen und festen Bestandteilen wurde eine Netzmittellösung hinzugefügt, die sich aus 205 g Wasser, 90 g Magnesiumsulfatheptahydrat und 4,9 g 62 %igem Alkylglycosid A (entsprechend 1 Gewichtsprozent Aktiv substanz in der Netzmittellösung) zusammensetzte. Die Mischung wurde 20 Minuten bei etwa 20 °C gerührt und anschließend in einer Becherzentrifuge (Varifuge st, Firma Heraeus/Christ) bei 4000 Umdrehungen pro Minute in 5 Minuten getrennt. Es erfolgte Auftrennung in eine netzmittelfreie Flüssigphase und in eine schwerere Wasserphase, in der sich die dispergierten Festanteile befanden.

Nach Abtrennung der flüssigen Palmölfraktion wurde die Wasserphase mit den Festanteilen auf etwa 50 _{°}C erhitzt und das geschmolzene Fett durch Zentrifugieren abgetrennt. Die erhaltenen flüssigen und festen Fettsäureesterbestandteile verhielten sich gewichtsmäßig wie 81:19. Die flüssigen Palmölbestandteile besaßen eine Jodzahl (nach Kaufmann) von 60,9, die festen Palmölbestandteile eine Jodzahl von 37,1 und einen Steigschmelzpunkt von 27,8 _{°}C. Im Festanteil wurden nach der NMR-Methode (Bruker) bei 20 _{°}C 65 Gewichtsprozent kristalline Anteile vermessen.

Wurde das Alkylglycosid A durch eine gleichgroße Menge an Alkylglucosid B ersetzt und unter sonst gleichen Bedingungen Palmöl in flüssige und feste Bestandteile getrennt, verhielten sich die Flüssig-und Festanteile gewichtsmäßig wie 84 : 16. Die Jodzahl des Flüssiganteils betrug 60,1, die des Festanteils 32,8. Der Steigschmelzpunkt der festen Palmölkomponenten lag bei 28,4 _{°}C. Im Festanteil konnten 75,4 Gewichtsprozent kristalline Anteile nach der NMR-Methode (20 °C) ermittelt werden.

### Beispiel 2

### Trennung von Kokosöl (VZ = 254,1; SZ = 12,4; JZ = 8,7)

Die Trennung von Kokosöl in feste und flüssige Bestandteile wurde unter den in Beispiel 1 angegebenen Bedingungen durchgeführt. Die Ergebnisse sind in untenstehender Tabelle zusammengefaßt.

### Beispiel 3

### Trennung von Palmöl (Verseifungszahl VZ = 199,6; Säurezahl SZ = 0,8; Jodzahl JZ - 52,6).

150 g Palmöl wurden bei etwa 40 °C aufgeschmolzen und nach Zusatz von 1,5 g Kaliumoleat unter Rühren bei 20 °C über 3 Tage zur Kristallisation gebracht. Anschließend wurde eine Lösung von 90 g Magnesiumsulfatheptahydrat und 5 g 60%igem Alkylglycosid B (entsprechend 3 g Aktivsubstanz) in 205 g Wasser zugesetzt. Die Mischung wurde 20 Minuten bei 20 °C gerührt. Die Trennung erfolgte unter den in Beispiel 1 angegebenen Bedingungen. Die erhaltenen festen und flüssigen Fettsäureesterbestandteile verhielten sich gewichtsmäBig wie 19,5 : 80,5. Jodzahl des Flüssiganteils: 57,6 Jodzahl des Festanteils: 38,3 Steigschmetzpunkt des Festanteils: 27,7 _{°}C

Im Festanteil wurden NMR-spektroskopisch bei 20 _{°}C 59,1 Gew.-% kristalline Anteile ermittelt.

### Beispiel 4

### Trennung von Schweineschmalz (Verseifungszahl VZ - 194,5; Säurezahl SZ = 3,9; Jodzahl JZ = 63,2).

200 g Schweineschmalz wurden bei etwa 40 _{°}C aufgeschmolzen und unter Rühren wie folgt abgekühlt: 1 Stunde bei 26 _{°}C, 1 Stunde bei 24 °C, 1 Stunde bei 22°C, 1 Stunden bei 21 °C und 3 Stunden bei 20°C. Anschließend wurde eine Netzmittellösung zugefügt, die sich aus 286 g Wasser, 6 g Natriumsulfat, 3 g Natriumoleat und 5 g 60-Gew.-%igem Alkylglycosid B (entsprechend 1 Gew.-% Aktivsubstanz in der Netzmittellösung) zusammensetzte. Die weitere Verfahrensweise entsprach der in Beispiel 1 beschriebenen. Die erhaltenen flüssigen und festen Fettsäureesterbestandteile verhielten sich gewichtsmäßig wie 80,5:19,5.
Jodzahl des Flüssiganteils: 70,6
Trübungspunkt des Flüssiganteils: 6 _{°}C
Jodzahl des Festanteils: 58,3
Steigschmelzpunkt des Festanteils: 35,9 _{°}C

Im Festanteil wurden nach der NMR-Methode bei 20 _{°}C 29 Gew.-% kristalline Anteile ermittelt.

Wurde die Trennung von Schweineschmalz unter Verwendung von 300 g einer wäßrigen Netzmittellösung mit 1 Gew.-% Aktivsubstanz des Alkylglycosids B und 5 Gew.-% Magnesiumsulfatheptahydrat nach obiger Vorgehensweise durchgeführt, so wurden Flüssig- und Festanteil im Gewichtsverhältnis 65 : 35 erhalten.
Jodzahl des Flüssiganteils: 70,5
Trübungspunkt des Flüssiganteils: 6 _{°}C
Jodzahl des Festanteils: 51,1
Steigschmelzpunkt des Festanteils: 38 _{°}C

Im Festanteil wurden nach der NMR-Methode bei 20 _{°}C 43 Gew.-% kristalline Anteile ermittelt.

## Patentansprüche

1. Verwendung von Alkylglycosiden mit bis zu 24 C-Atomen in der Alkylkette als Netzmittel in wässrigen Netzmittellösungen zur Trennung von Fettsäureestergemischen in feste und flüssige Bestandteile nach dem an sich bekannten Umnetzverfahren.

2. Ausführungsform nach Anspruch 1, dadurch gekennzeichnet, daß Alkylglycoside mit 6 bis 18, vorzugsweise 10 bis 16 C-Atomen im Alkylrest verwendet werden.

3. Ausführungsform nach den Ansprüchen 1 und 2, dadurch gekennzeichnet, daß Alkylmono-und/oder Alkylpolyglycoside mit bis zu 8, vorzugsweise mit bis zu 3 Glycosideinheiten verwendet werden.

4. Ausführungsform nach den Ansprüchen 1 bis 3, dadurch gekennzeichnet, daß die Alkylglycoside zusammen mit anorganischen Elektrolyten, gewünschtenfalls in Abmischung mit ungesättigten natürlichen Fettsäuresalzen mit mehr als 14 C-Atomen, vorzugsweise 16 bis 20 C-Atomen, in den wässrigen Netzmittellösungen verwendet werden.

5. Ausführungsform nach den Ansprüchen 1 bis 4, dadurch gekennzeichnet, daß wässrige alkylglycosidhaltige Netzmittellösungen mit 0,5 bis 3 Gewichtsprozent, vorzugsweise etwa 1 Gewichtsprozent Alkylglycosiden, 1 bis 20 Gewichtsprozent, vorzugsweise 2 bis etwa 10 Gewichtsprozent anorganischen Elektrolyten und 0 bis 2 Gewichtsprozent, vorzugsweise 0 bis 1,5 Gewichtsprozent ungesättigten natürlichen Fettsäuresalzen mit mehr als 14 C-Atomen, vorzugsweise 16 bis 20 C-Atomen, verwendet werden.

6. Ausführungsform nach den Ansprüchen 1 bis 5, dadurch gekennzeichnet, daß pro 100 g Fettsäureestergemisch 50 bis 500 g, vorzugsweise 50 bis 200 g, wässrige alkylglycosidhaftige Netzmittellösung eingesetzt werden.

## Claims

1. The use of alkylglycosides containing up to 24 carbon atoms in the alkyl chain as wetting agents in aqueous wetting agent solutions for the separation of fatty acid ester mixtures into solid and liquid components by the hydrophilization process known per se.

2. The use claimed in Claim 1, characterized in that alkylglycosides containing from 6 to 18 and preferably from 10 to 16 carbon atoms in the alkyl group are used.

3. The use claimed in Claims 1 and 2, characterized in that alkylmonoglycosides and/or alkylpolyglycosides containing up to 8 and preferably up to 3 glycoside units are used.

4. The use claimed in Claims 1 to 3, characterized in that the alkylglycosides are used together with inorganic electrolytes, if desired in admixture with unsaturated natural fatty acid salts containing more than 14 and preferably from 16 to 20 carbon atoms, in the aqueous wetting agent solutions.

5. The use claimed in Claims 1 to 4, characterized in that aqueous alkylglycoside-containing wetting agent solutions containing from 0.5 to 3% by weight and preferably approximately 1% by weight alkylglycosides, from 1 to 20% by weight and preferably from 2 to approximately 10% by weight inorganic electrolytes and from 0 to 2% by weight and preferably from 0 to 1.5% by weight unsaturated natural fatty acid salts containing more than 14 and preferably from 16 to 20 carbon atoms are used.

6. The use claimed in Claims 1 to 5, characterized in that from 50 to 500 g and preferably from 50 to 200 g aqueous alkylglycoside-containing wetting agent solution are used per 100 g fatty acid ester mixture.

## Revendications

1. Utilisation d'alkylglycosides contenant jusqu'à 24 atomes de carbone dans la chaîne alkyle, comme agents mouillants dans des solutions aqueuses d'agents mouillants pour la séparation de mélanges d'esters d'acides gras en constituants solides et liquides selon le procédé connu de remouillage.

2. Forme de réalisation selon la revendication 1, caractérisée en ce qu'on utilise des alkylglycosides contenant 6 à 18, de préférence, 10 à 16 atomes de carbone dans le radical alkyle.

3. Forme de réalisation selon les revendications 1 et 2, caractérisée en ce qu'on utilise des alkyl-mono- et/ou alkyl-polyglycosides contenant jusqu'à 8, de préférence, jusqu'à 3 motifs glycoside.

4. Forme de réalisation selon les revendications 1 à 3, caractérisée en ce qu'on utilise les alkylglycosides conjointement avec des électrolytes inorganiques, éventuellement en mélange avec des sels d'acides gras naturels insaturés comportant plus de 14 atomes de carbone, de préférence, 16 à 20 atomes de carbone, dans les solutions aqueuses d'agents mouillants.

5. Forme de réalisation selon les revendications 1 à 4, caractérisée en ce qu'on utilise des solutions aqueuses d'agents mouillants contenant des alkylglycosides avec 0,5 à 3% en poids, de préférence, environ 1% en poids d'alkylglycosides, 1 à 20% en poids, de préférence, 2 à environ 10% en poids d'électrolytes inorganiques et 0 à 2% en poids, de préférence, 0 à 1,5% en poids de sels d'acides gras naturels insaturés comportant plus de 14 atomes de carbone, de préférence, 16 à 20 atomes de carbone.

6. Forme de réalisation selon les revendications 1 à 5, caractérisée en ce que, pour 100 g du mélange d'esters d'acides gras, on utilise 50 à 500 g, de préférence, 50 à 200 g d'une solution aqueuse d'agents mouillants contenant des alkylglycosides.
